# FASCICULE DE BREVET EUROPEEN

(11) **EP 0 989 265 B1**
(45) Date de publication et mention de la délivrance du brevet: **02.05.2003**
(21) Numéro de dépôt: 99402239.0
(22) Date de dépôt: 13.09.1999
(51) Int. Cl.: E05B 47/00, E05B 65/32

(54) **Serrure simplifiée pour portière de vèhicule automobile**
Vereinfachtes Schloss für eine Kraftfahrzeugtür
Simplified lock for a motor vehicle door

(30) Priorité: 21.09.1998 FR 9811739
(43) Date de publication de la demande: 29.03.2000
(73) Titulaire: VALEO SECURITE HABITACLE, 94000 Créteil (FR)
(72) Inventeur: Dupont, Patrick, 80133 Noyelles sur Mer (FR); Jacquinet, Philippe, 80860 Nouvion (FR)
(74) Mandataire: Croonenbroek, Thomas

(56) Documents cités:
- EP-A- 0 589 158
- DE-A- 2 442 797
- DE-A- 4 005 641
- DE-A- 19 600 524
- DE-A- 19 755 207
- FR-A- 2 746 840

## Description

La présente invention concerne une serrure pour portière de véhicule automobile, notamment une serrure à décondamnation automatique à l'ouverture, et plus particulièrement une serrure électrique à assistance à l'ouverture et/ou à assistance à la condamnation.

Habituellement, les serrures, aussi bien électriques que mécaniques, comportent une pluralité de leviers : un levier d'ouverture extérieure, un levier d'ouverture intérieure, un levier de condamnation intérieure, un levier de condamnation extérieure, et un ou plusieurs leviers intermédiaires. En outre, ces leviers sont raccordés par des moyens de liaison, par exemple, des tringles, des câbles et des gaines de câbles à des moyens de commande, tels que le barillet de serrure et les poignées ou palettes intérieures et extérieures.

En particulier, on connaît déjà par le document DE 196 00 524 une serrure pour portière de véhicule automobile, comportant un pêne apte à retenir une gâche, un cliquet de blocage du pêne en position de retenue de la gâche, un mécanisme d'ouverture extérieure pour actionner le cliquet vers sa position de libération du pêne, un moyen mécanique de liaison extérieure constitué par un câble flexible dont une portion extérieure est destinée à être reliée à un moyen de commande extérieure, tel qu'une poignée ou palette extérieure de portière, et dont une portion intérieure s'étend à l'intérieur du boîtier de serrure et est munie d'un embout apte à actionner le mécanisme d'ouverture extérieure pour provoquer l'ouverture de la serrure, en réponse à l'actionnement du moyen de commande extérieure, et un mécanisme de condamnation comportant un levier de condamnation bi-stable pour mettre la serrure dans une position condamnée ou décondamnée. Dans cette serrure connue, l'embout du câble flexible est lié en permanence à un coulisseau qui est monté coulissant sur un levier intérieur. Ce levier intérieur est muni d'un bec et est lui-même monté coulissant sur une pièce auxiliaire apte à pivoter autour d'un axe entre une première position dans laquelle le bec du levier intérieur est écarté d'un bras du cliquet de blocage (cette première position correspondant à un état condamné de la serrure), et une deuxième position correspondant à un état décondamné de la serrure. Dans cette deuxième position, le bec du levier intérieur est apte à agir sur le bras du cliquet de blocage pour actionner le cliquet vers sa position de libération du pêne lorsque le câble exerce, par l'intermédiaire de son embout et du coulisseau, une traction sur le levier intérieur en réponse à l'actionnement de la poignée ou palette extérieure de portière par un utilisateur. Le levier de condamnation comporte un bras qui agit sur le levier intérieur ou sur la pièce auxiliaire pivotante de manière à faire pivoter ladite pièce auxiliaire de sa seconde position à sa première position quand le levier de condamnation est amené dans une position de condamnation. Un premier ressort est prévu pour solliciter la pièce auxiliaire vers sa seconde position quand le levier de condamnation est amené dans une position de décondamnation. Un second ressort est prévu pour solliciter le coulisseau vers sa position de repos. Un tel mécanisme est relativement complexe et comporte un grand nombre de pièces détachées.

L'invention a pour but de proposer une serrure simplifiée pour portière de véhicule, qui minimise le nombre de leviers et de moyens de liaison pour effectuer les différentes fonctions de la serrure.

Pour atteindre le but précité, l'invention a pour objet une serrure pour portière de véhicule automobile, comportant un pêne apte à retenir une gâche, un cliquet de blocage du pêne en position de retenue de la gâche, un mécanisme d'ouverture extérieure pour actionner le cliquet vers sa position de libération du pêne, un moyen mécanique de liaison extérieure constitué par un câble flexible dont une portion extérieure est destinée à être reliée à un moyen de commande extérieure, tel qu'une poignée ou palette extérieure de portière, et dont une portion intérieure s'étend à l'intérieur du boîtier de serrure et est munie à l'extrémité libre d'un embout apte à actionner le mécanisme d'ouverture extérieure pour provoquer l'ouverture de la serrure, en réponse à l'actionnement du moyen de commande extérieure, et un mécanisme de condamnation comportant un levier de condamnation bi-stable pour mettre la serrure dans une position condamnée ou décondamnée, caractérisée par le fait que l'embout est disposé de manière à être déplaçable par un bras du levier de condamnation dans une direction sensiblement perpendiculaire à la direction de déplacement du câble, pour, dans la position de condamnation de la serrure, faire échapper l'embout au mécanisme d'ouverture extérieure et, dans la position de décondamnation de la serrure, mettre l'embout dans une position de coopération avec le mécanisme d'ouverture extérieure, la souplesse inhérente au câble de liaison étant utilisée pour débrayer la liaison entre le moyen de commande extérieure et le mécanisme d'ouverture pour la condamnation de la serrure, et l'élasticité propre du câble de liaison rappelant l'embout dans sa position de repos pour la position décondammée de la serrure.

Le mécanisme d'ouverture extérieure peut comporter un levier d'actionnement muni, à une extrémité, d'une fourchette entre les branches de laquelle passe la portion intérieure du câble, dans la position de décondamnation de la serrure, l'écartement des branches étant inférieur à la dimension dudit embout pour que ce dernier puisse entraîner ledit levier d'actionnement, la portion intérieure du câble et son embout échappant à ladite fourchette dans la position de condamnation de la serrure. Ainsi, la souplesse inhérente au câble de liaison est utilisée pour débrayer la liaison entre le moyen de commande extérieure et le mécanisme d'ouverture extérieure, pour la condamnation de la serrure. Lorsque le levier de condamnation est ramené de sa position condamnée vers sa position décondamnée, le câble revient, en raison de son élasticité propre, dans sa position engagée avec la fourchette du levier d'actionnement.

Dans ce cas, les branches de la fourchette peuvent comporter, à leur extrémité libre, une rampe de guidage pour guider l'embout du câble dans sa position échappée de condamnation, lorsque le câble subit une traction sous l'action du moyen de commande extérieure.

Selon une autre caractéristique, la serrure comporte un moyen de décondamnation automatique à l'ouverture comportant, d'une part, un élément suiveur de came coopérant avec un profil de came prévu sur le pêne et, d'autre part, une portion d'appui apte à coopérer avec une butée prévue sur le levier de condamnation, de façon que, lors de la rotation du pêne vers sa position d'ouverture, le profil de came entraîne un déplacement de l'élément suiveur de came et, par suite, de ladite portion d'appui de façon à amener automatiquement le levier de condamnation dans sa position de décondamnation.

Dans une forme de réalisation particulière, la portion intérieure du moyen de liaison mécanique est solidaire d'un curseur qui est guidé par une glissière à l'intérieur d'un compartiment étanche de la serrure, le long de la course d'ouverture du moyen de liaison mécanique, et qui est apte à coopérer en fin de course d'ouverture avec un contacteur d'ouverture extérieure, pour déclencher l'émission d'un signal de commande d'ouverture vers un moteur électrique pour l'assistance à l'ouverture, lequel moteur électrique est apte à entraîner un levier d'ouverture extérieure pour actionner le cliquet.

Selon une autre caractéristique de l'invention, ledit levier d'actionnement est un levier d'ouverture de secours, en cas de panne électrique ou d'épuisement de la batterie du véhicule, apte à être déplacé par le moyen de liaison, sous l'action du moyen de commande extérieure, sur une surcourse au-delà de la course d'ouverture nécessaire pour actionner le contacteur, ledit levier de secours étant apte à déplacer, lors de ladite surcourse, le levier d'ouverture extérieure, en vue de la libération du pêne.

Avantageusement, le levier de secours est soumis à un ressort de rappel à raideur élevée vers sa position de repos, pour que l'utilisateur ait à forcer sur le moyen de commande extérieure afin d'actionner le levier de secours, de façon que l'utilisateur n'actionne pas inutilement le levier de secours lorsque l'assistance électrique à l'ouverture fonctionne.

Dans une forme de réalisation particulière, le mécanisme de condamnation comporte un moteur électrique réversible pour entraîner le levier de condamnation entre ses positions condamnée et décondamnée.

La description donnée ci-après, à titre purement illustratif et non limitatif, d'un mode de réalisation permettra, en se référant aux dessins annexés, de mieux comprendre l'invention.

Sur ce dessin :
- la figure 1 est une vue en perspective éclatée de la serrure conforme à l'invention, du côté de son compartiment de rétention ;
- la figure 2 est une vue analogue à la figure 1, mais partiellement assemblée ;
- la figure 3 est une vue de dessus de la figure 2, en position complètement assemblée de la serrure ;
- la figure 4 est une vue analogue à la figure 3, la contre-plaque étant omise ;
- la figure 5 est une vue en perspective éclatée de la serrure de l'invention, du côté de son compartiment de cinématique ;
- la figure 6 est une vue de dessus de la figure 5, le couvercle du compartiment de cinématique étant omis, et la serrure étant dans une position fermée et décondamnée ;
- la figure 7 est une vue analogue à la figure 6, mais représentant la serrure dans une position fermée et condamnée ;
- la figure 8 est une vue analogue à la figure 6, mais représentant la serrure dans une position ouverte et décondamnée, sous l'action du dispositif électrique d'assistance à l'ouverture ; et
- la figure 9 est une vue analogue à la figure 8, la serrure étant également en position ouverture et décondamnée, sous l'action du moyen mécanique de secours à l'ouverture.

En se référant à la figure 1, la serrure de l'invention comporte un boîtier de serrure B, par exemple, en matière plastique et une contre-plaque métallique 1 sensiblement en forme d'équerre et présentant une ouverture 2 pour le passage d'une gâche (non représentée) qui est fixée, d'une manière connue en soi, à un montant vertical du châssis d'un véhicule automobile. La contre-plaque 1 présente un profil sensiblement en L dont l'aile la plus longue 1a s'étend dans la direction transversale du véhicule, en position de portière fermée, et dont la plus petite aile 1b s'étend dans la direction longitudinale du véhicule.

Comme visible sur la figure 1, le boîtier B présente une forme sensiblement parallélépipédique rectangle dont la plus grande dimension s'étend sensiblement dans la direction verticale de la portière. Le boîtier B comporte un premier compartiment 3 dit de rétention, car il contient un pêne à fourche 4 apte à retenir la gâche et un cliquet 5 pour bloquer le pêne 4 en position de retenue de la gâche. Le compartiment de rétention 3 comporte un évidement 6 formant l'avaloir de la serrure, pour y loger la gâche, en position de fermeture de la portière. Le compartiment 3 est fermé par la contre-plaque 1 qui est la partie de la serrure qui affleure au niveau du chant de porte. Le pêne 4 et le cliquet 5 sont respectivement articulés sur des bouts d'arbre 7 et 8 qui sont intercalés entre le fond du compartiment 3 et la partie 1a de la contre-plaque 1.

Le compartiment de rétention 3 comporte, en outre, un levier d'ouverture extérieure 9 qui est articulé sur un manchon cylindrique 10 sur le fond du compartiment 3, le levier d'ouverture extérieure 9 comportant un bras 9a s'étendant sensiblement radialement pour venir coopérer avec un doigt 5a du cliquet 5. Le levier d'ouverture extérieure 9 comporte un passage de section carrée 9b dans l'alignement de l'axe du manchon cylindrique 10, pour le rendre solidaire en rotation d'un levier de commande 11 qui sera décrit plus en détail en référence à la figure 5.

Le cliquet 5 comporte, en outre, un pion saillant 5b destiné à être relié à une tringle ou à un câble (non représenté) pour sa liaison à une poignée ou palette intérieure de portière.

Comme mieux visible sur les figures 1 et 4, une lumière 12 est ménagée à travers le fond du compartiment 3 au voisinage de la périphérie du pêne 4. A l'intérieur de cette lumière 12, est apte à pivoter un levier 13 muni à son extrémité libre d'un pion saillant 13a qui forme un élément suiveur de came en contact avec une portion périphérique 4a sur le pourtour du pêne, cette portion périphérique 4a formant un profil de came dont le rayon de courbure est adapté pour provoquer le déplacement du pion 13a, lors de la rotation du pêne 4 entre sa position de fermeture illustrée sur les figures 1 à 4 et sa position d'ouverture (non représentée) pivotée dans le sens anti-horaire.

Un contacteur de porte ouverte 14 est monté sur le fond du compartiment 3 à proximité du pion saillant 13a du levier 13, de façon qu'en fin de course de pivotement du pêne 4 vers sa position d'ouverture, le pion 13a vienne repousser un bouton 14a du contacteur 14, pour déclencher l'émission d'un signal de porte ouverte.

De manière connue en soi, l'avaloir 6 comporte une patte élastique 6a qui est destinée à amortir l'entrée de la gâche dans l'avaloir.

On va maintenant se référer à la figure 5, pour décrire les composants d'un deuxième compartiment 15 dit de cinématique du boîtier de serrure B. Ce deuxième compartiment 15 est séparé de manière étanche du compartiment 3 par une cloison qui forme le fond commun aux deux compartiments.

Le levier de commande 11 comporte un bout d'axe 11a qui fait perpendiculairement saillie vers le fond du compartiment 15 et qui vient s'insérer à travers le manchon cylindrique 10 du premier compartiment 3, ce bout d'axe 11a comportant à son extrémité libre une section carrée pour venir s'encastrer dans l'ouverture à section carrée correspondante 9b du levier d'ouverture extérieure 9, pour leur solidarisation en rotation.

Le deuxième compartiment 15 contient un premier moteur électrique 16 sur l'arbre moteur duquel est coaxialement monté un premier pignon 17 qui engrène avec un pignon de plus grand diamètre 18 qui est coaxialement solidaire en rotation d'une vis sans fin 19. L'ensemble 16 à 19 forme un groupe moto-réducteur qui est porté par des paliers de support 20, 21, qui sont ancrés sur le fond du compartiment 15. La vis sans fin 19 engrène avec la circonférence d'une roue dentée 22 qui comporte sur sa face supérieure un bout d'axe 22a destiné à s'insérer dans un logement adapté dans le couvercle (non représenté) de fermeture du deuxième compartiment 15. Par sa face inférieure, la roue dentée 22 est reliée à une plaquette 23, par deux manetons 24, 25 diamétralement opposés par rapport à l'axe de rotation de la roue 22. La plaquette 23 comporte, en outre, un doigt 23a perpendiculairement saillant par rapport à son plan et venant s'encastrer dans la face inférieure de la roue 22. Ce doigt 23a est radialement plus excentré que les manetons 24 et 25. Bien que cela ne soit pas visible sur la figure 5, la plaquette 23 comporte sur sa face inférieure un bout d'axe aligné avec le bout d'axe 22a de la roue 22, et destiné à venir s'insérer dans un logement adapté 26 dans le fond du compartiment 15.

L'un des deux manetons précités, à savoir le maneton 24 le plus éloigné du doigt 23a de la plaquette 23, est destiné à coopérer avec un bras 11b du levier de commande 11, pour l'entraîner en rotation, lors de la rotation de la roue 22. La rotation du levier de commande 11 provoque simultanément la rotation du levier d'ouverture extérieure 9 dans le compartiment de rétention 3, pour déplacer le cliquet 5 vers la position de libération du pêne. La rotation de la roue 22 se poursuit jusqu'à ce que le doigt 23a de la plaquette 23 vienne en contact avec une butée élastique de fin de course 27 prévue sur le fond du compartiment 15. Cette butée 27 est avantageusement en caoutchouc, pour amortir la mise en appui du doigt 23a contre cette butée 27, car l'entraînement par le moteur 16 est relativement puissant.

Bien que cela ne soit pas représenté, le levier de commande 11 est soumis à un ressort de rappel, pour faire revenir le levier de commande 11 vers sa position initiale, une fois que l'ensemble moto-réducteur est lui-même revenu dans sa position initiale comme il sera expliqué plus avant . Une butée en caoutchouc 28 peut également être prévue dans le compartiment 15 pour amortir le retour du levier de commande 11 vers sa position de repos, comme visible sur les figures 6 à 9.

Le levier de commande 11 comporte à l'extrémité libre d'un autre bras, s'étendant sensiblement en direction opposée au bras 11b, un pion 30 destiné à coopérer avec une patte recourbée vers le bas 31 prévue à l'extrémité libre d'un bras d'un levier de secours 32. Le levier de secours 32 est monté pivotant sur un bout d'arbre 33 prévu en saillie sur le fond du compartiment 15 et comporte à l'extrémité libre d'un autre bras 34, agencé sensiblement dans une direction opposée au bras portant la patte repliée 31, une fourchette 35 dont les deux branches sont munies à leur extrémité libre d'une rampe de guidage 35a.

Comme visible sur la figure 6, un câble C passe entre les branches de la fourchette 35 et comporte à son extrémité libre un embout 36 qui présente une forme sensiblement sphérique dont le diamètre est supérieur à l'écartement des branches de la fourchette 35, de façon à pouvoir entraîner le pivotement du levier de secours 32 autour de son axe 33, par traction sur le câble C, à partir d'un moyen de commande extérieure, par exemple une poignée ou palette extérieure de portière. Le câble C est solidaire d'un curseur 37 agencé de l'autre côté de la fourchette 35, par rapport à l'embout 36. Le curseur 37 peut être avantageusement surmoulé sur le câble C. Deux rails de guidage parallèle 38, 39 sont agencés sur le fond du compartiment 15 pour servir au guidage du curseur 37 lors du déplacement du câble C. Le câble C s'étend à l'extérieur du boîtier B, en traversant, de manière étanche, un manchon 40.

Le compartiment de cinématique 15 comporte, en outre, un levier de condamnation 41 qui est articulé sur un bout d'arbre 42 en saillie du fond du compartiment 15. Le levier de condamnation 41 comporte un premier bras 43 muni à son extrémité libre d'un pion 43a qui s'engage dans une rainure hélicoïdale 44a ménagée sur un tonneau rotatif 44. Ce tonneau rotatif 44 est destiné à être relié à un barillet de serrure, pour une portière avant. Le levier de condamnation 41 comporte un deuxième bras 45 s'étendant sensiblement radialement vers l'extérieur du boîtier B, à travers une ouverture 46.

Le levier de condamnation 41 comporte un troisième bras 47 qui est destiné à coopérer avec l'embout 36 du câble C, pour le faire échapper à la fourchette 35, comme visible sur la figure 7. Dans la position de repos du câble C, l'embout 36 est situé dans un renfoncement du levier de condamnation 41 défini entre le premier bras 43 et le troisième bras 47.

Le levier de condamnation 41 comporte, en outre, un secteur denté 48 qui se prolonge à une extrémité par une butée saillante 49. Le secteur denté 48 engrène avec un pignon 50 porté par l'arbre moteur 51 d'un deuxième moteur électrique 52 pour l'assistance électrique à la condamnation/décondamnation. Le deuxième moteur électrique 52 est porté par une pièce de support 53 sensiblement à profil en forme de C, qui est montée sur le fond du compartiment 15.

La butée 49 du levier de condamnation 41 est destinée à coopérer avec un deuxième levier comportant un bras 54 s'étendant radialement à partir d'un arbre 55 qui est monté dans un manchon tubulaire 56 qui fait saillie du fond du compartiment 15. L'arbre 55 traverse, de manière étanche, le fond du compartiment 15 et présente à son extrémité inférieure une section carrée pour être solidarisée en rotation du levier 13 précité.

Le long du rail 39, est disposé un contacteur d'ouverture extérieure 60 qui comporte un bouton 60a apte à être repoussé par un pan incliné 37a du curseur 37, lors de la traction du câble C, pour envoyer un signal de commande d'ouverture au premier moteur 16, par une liaison électrique non représentée.

On pourrait prévoir, pour une serrure à ouverture mécanique, de remplacer le levier de secours par un levier d'ouverture extérieure agissant directement ou indirectement sur le cliquet.

On va maintenant décrire le fonctionnement de la serrure de l'invention en référence aux figures 4 à 9.

Dans la position illustrée sur la figure 6, la serrure est dans son état fermé et mécaniquement décondamné. En effet, le levier de condamnation 41 est dans une position où son bras 47 a placé l'embout 36 du câble C en face de la fourchette 35 du levier de secours 32, ce qui autorise une ouverture mécanique, en tirant sur le câble C, comme expliqué plus loin.

Dans cette position de fermeture de la serrure, on voit sur la figure 4 que l'une des branches de la fourche du pêne 4 est bloquée par un bec du cliquet 5, pour retenir une gâche non représentée.

A partir de la position illustrée sur la figure 6, lorsque l'utilisateur souhaite condamner la serrure, plusieurs possibilités s'offrent à lui :
- soit il se trouve à l'intérieur de l'habitacle du véhicule et il actionne un organe de manoeuvre situé sur l'intérieur de la portière pour commander le déplacement du bras 45 du levier de condamnation 41 ;
- soit l'utilisateur se trouve à l'extérieur du véhicule et il condamne la serrure avec sa clé en l'introduisant dans le barillet de serrure d'une portière avant pour entraîner, par l'intermédiaire du tonneau 44, le déplacement du bras 43 du levier de condamnation ;
- soit, enfin, de l'extérieur du véhicule, il actionne un boîtier de télécommande portatif pour envoyer un signal de commande de condamnation au moteur électrique 52 d'assistance à la condamnation, lequel moteur 52 entraîne le pivotement du levier de condamnation 41, en agissant sur le secteur denté 48.

Quel que soit le moyen de commande de la condamnation de la serrure, le levier de condamnation 41 pivote dans le sens anti-horaire, comme illustré sur la figure 7. Sur cette figure, la serrure est dans son état fermé et mécaniquement condamné, car le bras 47 du levier de condamnation 41 a poussé l'embout 36 du câble C dans une direction sensiblement perpendiculaire à la course d'actionnement du câble C, de façon à faire échapper l'embout 36 à la fourchette 35 du levier de secours 32. Ainsi, si une personne non autorisée actionne à fond la poignée extérieure de portière, pour entraîner le câble C, l'embout 36 glissera le long du bras 47 et de la rampe de guidage 35a de la fourchette 35, sans entraîner le levier de secours 32, la serrure ne pouvant ainsi être mécaniquement décondamnée de l'extérieur. Lors du déplacement du câble C sous l'action de la poignée extérieure de portière, le curseur 37 lié au câble C se déplacera le long des rails de guidage 38 et 39 et viendra par son pan incliné 37a repousser le bouton d'interrupteur 60a du contacteur d'ouverture extérieure 60, mais comme l'alimentation générale du véhicule n'aura pas été activée, le moteur électrique 16 pour l'assistance à l'ouverture restera inactif, interdisant ainsi également l'ouverture électrique.

On constate, sur la figure 7, que dans la position condamnée de la serrure, le pion de butée 49 du levier de condamnation 41 vient en contact avec le bras 54 du moyen de décondamnation automatique à l'ouverture.

Lorsque l'utilisateur souhaite revenir à la position de la figure 6, il actionne l'un des moyens de commande précités pour faire pivoter le levier de condamnation 41 dans le sens horaire de la figure 7 à la figure 6. Dans ce cas, l'embout 36 du câble C suit le pivotement du bras 47 du levier de condamnation 41, car il est rappelé par l'élasticité propre du câble C dans sa position de repos illustrée sur la figure 6.

On va maintenant décrire le passage de la serrure de sa position fermée décondamnée illustrée à la figure 6 à sa position ouverte, grâce au dispositif électrique d'assistance à l'ouverture, sur la figure 8. Ainsi, lorsque l'utilisateur saisit la poignée extérieure de portière et l'actionne légèrement, le câble C se déplace sur une faible course, comme illustré entre les figures 6 et 8. En fin de course d'actionnement du câble C, l'embout 36 du câble vient au plus au contact avec la fourchette 35 du levier de secours, sans actionner ce dernier. Le curseur 37 qui est solidaire du câble C se déplace d'une course correspondante et vient escamoter le bouton 60a du contacteur 60. Etant donné que l'alimentation générale du véhicule aura été préalablement mise sous tension par le système de reconnaissance, le contacteur 60 peut envoyer un signal de commande d'ouverture au moteur électrique 16 qui entraîne la rotation de la roue 22 dans le sens horaire. Au cours de la rotation de la roue 22, le maneton 24 vient en appui contre le bras 11b du levier de commande 11 et le repousse, de façon à faire pivoter le levier de commande 11 dans le sens anti-horaire sur la figure 5. Le maneton 24 repousse le bras 11b du levier de commande 11 jusqu'à ce que le doigt 23a vienne en appui contre la butée élastique de fin de course 27.

Le pivotement du levier de commande 11 entraîne le pivotement du levier d'ouverture extérieure 9 dans le compartiment de rétention 3, dans le sens horaire sur la figure 4. Lors de son pivotement, le levier d'ouverture extérieure 9 vient repousser par son bras 9a le doigt 5a du cliquet 5 pour faire pivoter dans le sens anti-horaire le cliquet 5 qui libère ainsi le pêne 4 qui peut pivoter, à son tour, dans le sens anti-horaire pour libérer la gâche.

Lorsque le doigt 23a vient en appui contre la butée 27, le cliquet 5 aura libéré le pêne 4.

Le couple d'entraînement exercé par moteur 16 sera maintenu pendant une durée déterminée par une temporisation, pour assurer que le maneton 24 entraîne bien le pivotement du levier de commande 11. Dès que l'entraînement par le moteur 16 s'arrête, la vis sans fin 19 sera rappelée en rotation en sens inverse, par un ressort en spirale (non représenté), pour ramener la roue 22 et donc, les manetons 24 et 25 dans leurs positions initiales, pour permettre une ouverture ultérieure. Le ressort en spirale est lié à la vis sans fin 19 et s'enroule lors de l'entraînement par le moteur 16. Avantageusement, le ressort de rappel en spirale pour la vis sans fin 19 est agencé dans le palier 20. Dans cette configuration, le levier de commande 11 revient dans sa position de repos sous l'action d'un ressort de rappel non représenté.

En se référant à nouveau à la figure 4, lorsque le pêne 4 pivote dans le sens anti-horaire pour libérer la gâche, le pion suiveur de came 13a du levier 13 suit le profil de came 4a du pêne 4, ce qui provoque le pivotement du levier 13 dans le sens horaire sur la figure 4. Sensiblement en fin de course de pivotement du pêne 4, le pion 13a du levier 13 vient repousser le bouton 14a du contacteur de portière ouverte 14 pour signaler à une unité centrale de traitement l'ouverture de la portière. Le pivotement du levier 13 entraîne le pivotement simultané du bras 54 dans le compartiment de cinématique 15 dans le sens anti-horaire, comme représenté sur la figure 8, pour amener le bras 54 de ce levier en contact avec la butée 49 du levier de condamnation 41.

Ainsi, il n'est pas possible de condamner la serrure, alors que la portière est ouverte, car tout pivotement du levier de condamnation 41 dans le sens anti-horaire est empêché par le bras 54 qui est bloqué en position par le levier 13 dont le pion suiveur de came 13a est en appui contre le profil de came 4a du pêne 4.

Le dispositif électrique d'assistance à l'ouverture fonctionne de la même façon à partir de la position de la figure 7, dans laquelle la serrure est dans son état fermé et mécaniquement condamné. A cet effet, l'utilisateur autorisé portant un badge muni d'un émetteur pour émettre un signal codé déterminé, s'approche du véhicule qui est muni d'un système de reconnaissance comportant un récepteur apte à décoder le signal et à mettre sous tension l'alimentation électrique du véhicule, lorsque l'utilisateur autorisé a été dûment identifié. Lorsque l'utilisateur tire sur le câble C sur une faible course pour déclencher l'émission d'un signal de commande d'ouverture par le contacteur 60, le moteur électrique 16 provoque l'ouverture de la serrure, et le pêne 4 par son profil de came 4a provoque le pivotement dans le sens anti-horaire du bras 54 pour repousser le pion de butée 49 du levier de condamnation 41, en faisant pivoter ce dernier dans le sens horaire, pour l'amener dans une position décondamnée. Autrement dit, à partir de la figure 6 ou de la figure 7, on aboutit à une même position représentée sur la figure 8, lorsque le dispositif d'assistance à l'ouverture est activé. On obtient ainsi une décondamnation automatique à l'ouverture, lors de l'actionnement du moyen de commande extérieure. Ceci est rendu possible par le fait que l'on a dissocié les deux chaînes cinématiques du mécanisme d'ouverture et du mécanisme de condamnation.

Le contacteur 60 envoie un signal de commande simultanément au moteur 16 et au moteur 52, pour provoquer simultanément l'assistance à l'ouverture de la porte et la décondamnation des autres portes.

Enfin, si le dispositif d'assistance à l'ouverture ne fonctionne pas, en raison d'une panne électrique ou d'une alimentation insuffisante de la batterie du véhicule, l'utilisateur peut ouvrir mécaniquement la serrure après l'avoir décondamnée mécaniquement, par exemple, par le barillet de serrure, en tirant sur le câble C sur une surcourse, pour entraîner grâce à l'embout 36 la fourchette 35 du levier de secours 32 qui pivote dans le sens horaire sur la figure 9 et vient repousser par la patte recourbée 31 de son bras opposé le pion 30 du levier de commande 11, pour le faire pivoter dans le sens anti-horaire, ce qui entraîne le pivotement du levier d'ouverture extérieure 9, et par suite, la libération du pêne. De la même manière, le bras 54 vient en contact avec la butée 49 du levier de condamnation 41, en raison de la coopération entre le profil de came 4a du pêne 4 et du pion suiveur de came 13a du levier 13.

Il est à noter que le maneton 25 représenté sur la figure 5 ne présente pas ici d'utilité particulière.

Le moteur électrique 52 est réversible, afin de faire pivoter le levier de condamnation 41 dans les deux sens, pour l'amener respectivement dans sa position condamnée ou décondamnée.

L'arbre moteur 51 du moteur électrique 52 a son axe de rotation parallèle à l'axe de pivotement du levier de condamnation 41, alors que l'arbre moteur du moteur électrique 16 a son axe de rotation perpendiculaire à l'axe du levier d'ouverture 9.

Bien que l'invention ait été décrite en liaison avec un mode de réalisation particulier, il est bien évident qu'elle n'y est nullement limitée et qu'elle comprend tous les équivalents techniques des moyens décrits ainsi que leurs combinaisons si celles-ci entrent dans le cadre de l'invention, tel que défini dans les revendications suivantes.

## Revendications

1. Serrure pour portière de véhicule automobile, comportant un pêne (4) apte à retenir une gâche, un cliquet (5) de blocage du pêne en position de retenue de la gâche, un mécanisme d'ouverture extérieure (32) pour actionner le cliquet vers sa position de libération du pêne, un moyen mécanique de liaison extérieure (C) constitué par un câble flexible dont une portion extérieure est destinée à être reliée à un moyen de commande extérieure, tel qu'une poignée ou palette extérieure de portière, et dont une portion intérieure s'étend à l'intérieur du boîtier de serrure (B) et est munie à l'extrémité libre d'un embout (36) apte à actionner le mécanisme d'ouverture extérieure pour provoquer l'ouverture de la serrure, en réponse à l'actionnement du moyen de commande extérieure, et un mécanisme de condamnation comportant un levier de condamnation bi-stable (41) pour mettre la serrure dans une position condamnée ou décondamnée, **caractérisée par le fait que** l'embout (36) est disposé de manière à être déplaçable par un bras (47) du levier de condamnation (41) dans une direction sensiblement perpendiculaire à la direction de déplacement du câble, pour, dans la position de condamnation de serrure, faire échapper l'embout au mécanisme d'ouverture extérieure (32) et, dans la position de décondamnation, mettre l'embout dans une position de coopération avec le mécanisme d'ouverture extérieure, la souplesse inhérente au câble de liaison étant utilisée pour débrayer la liaison entre le moyen de commande extérieure et le mécanisme d'ouverture pour la condamnation de la serrure, et l'élasticité propre du câble de liaison rappelant l'embout dans sa position de repos pour la position décondammée de la serrure.

2. Serrure selon la revendication 1, **caractérisée par le fait que** le mécanisme d'ouverture extérieure comporte un levier d'actionnement muni (32), à une extrémité, d'une fourchette (35) entre les branches de laquelle passe la portion intérieure du câble (C), dans la position de décondamnation de la serrure, l'écartement des branches étant inférieur à la dimension dudit embout (36) pour que ce dernier puisse entraîner ledit levier d'actionnement, la portion intérieure du câble et son embout échappant à ladite fourchette dans la position de condamnation de la serrure.

3. Serrure selon la revendication 2, **caractérisée par le fait que** les branches de la fourchette (35) comportent, à leur extrémité libre, une rampe de guidage (35a) pour guider l'embout (36) du câble (C) dans sa position échappée de condamnation, lorsque le câble subit une traction sous l'action du moyen de commande extérieure.

4. Serrure selon l'une des revendications 1 à 3, **caractérisée par le fait qu'**elle comporte un moyen de décondamnation automatique à l'ouverture comportant, d'une part, un élément suiveur de came (13a) coopérant avec un profil de came (4a) prévu sur le pêne (4) et, d'autre part, une portion d'appui (54) apte à coopérer avec une butée (49) prévue sur le levier de condamnation (41), de façon que, lors de la rotation du pêne vers sa position d'ouverture, le profil de came entraîne un déplacement de l'élément suiveur de came et, par suite, de ladite portion d'appui de façon à amener automatiquement le levier de condamnation dans sa position de décondamnation.

5. Serrure selon l'une des revendications 1 à 4, **caractérisée par le fait que** la portion intérieure du moyen de liaison mécanique (C) est solidaire d'un curseur (37) qui est guidé par une glissière (38, 39) à l'intérieur d'un compartiment étanche (15) de la serrure, le long de la course d'ouverture du moyen de liaison mécanique, et qui est apte à coopérer en fin de course d'ouverture avec un contacteur d'ouverture extérieure (60), pour déclencher l'émission d'un signal de commande d'ouverture vers un moteur électrique (16) pour l'assistance à l'ouverture, lequel moteur électrique est apte à entraîner un levier d'ouverture extérieure (9) pour actionner le cliquet (5).

6. Serrure selon les revendications 2 et 5 prises en combinaison, **caractérisée par le fait que** ledit levier d'actionnement est un levier d'ouverture de secours (32), en cas de panne électrique ou d'épuisement de la batterie du véhicule, apte à être déplacé par le moyen de liaison (C), sous l'action du moyen de commande extérieure, sur une surcourse au-delà de la course d'ouverture nécessaire pour actionner le contacteur (60), ledit levier de secours étant apte à déplacer, lors de ladite surcourse, le levier d'ouverture extérieure (9), en vue de la libération du pêne (4).

7. Serrure selon la revendication 6, **caractérisée par le fait que** le levier de secours (32) est soumis à un ressort de rappel à raideur élevée vers sa position de repos.

8. Serrure selon l'une des revendications 1 à 7, **caractérisée par le fait que** le mécanisme de condamnation comporte un moteur électrique réversible (52) pour entraîner le levier de condamnation (41) entre ses positions condamnée et décondamnée.

## Claims

1. Motor vehicle door lock comprising a latch (4) able to retain a striker, a pawl (5) for immobilizing the latch in the position of retaining the striker, a mechanism (32) for opening from the outside to move the pawl into the latch-released position, a mechanical external linkage means (C) consisting of a flexible cable an exterior portion of which is intended to be connected to a means of operation from the outside, such as a door external handle or lever handle, and an interior portion of which extends into the lock case (B) and is equipped at the free end with an end-piece (36) able to actuate the mechanism for opening from the outside so as to open the lock, in response to actuation of the means of operation from the outside, and a locking mechanism comprising a bistable locking lever (41) for placing the lock in a locked or unlocked position, **characterized in that** the end-piece (36) is arranged in such a way as to be moveable by an arm (47) of the locking lever (41) in a direction roughly perpendicular to the direction of travel of the cable so as, when the lock is in the locked position, to cause the end piece to escape from the mechanism (32) for opening from the outside and, in the unlocked position, to place the end-piece in a position of collaboration with the mechanism for opening from the outside, the inherent flexibility in the linking cable being used to disengage the connection between the means of operation from the outside and the opening mechanism for locking the lock, and the inherent elasticity in the linking cable returning the end-piece to its position of rest when the lock is in the unlocked position.

2. Lock according to Claim 1, **characterized in that** the mechanism for opening from the outside comprises an actuating lever (32) equipped, at one end, with a fork (35) between the branches of which the interior portion of the cable (C) passes, when the lock is in the unlocked position, the separation of the branches being shorter than the size of the said end-piece (36) so that the latter can drive the said actuating lever, the interior portion of the cable and its end-piece escaping from the said fork when the lock is in the locked position.

3. Lock according to Claim 2, **characterized in that** the branches of the fork (35) comprise, at their free end, a guide ramp (35a) for guiding the end-piece (36) of the cable (C) in its escaped locking position when the cable experiences pulling under the action of the means of operation from the outside.

4. Lock according to one of Claims 1 to 3, **characterized in that** it comprises a means of automatic unlocking on opening comprising, on the one hand, a cam follower element (13a) collaborating with a cam profile (4a) provided on the latch (4) and, on the other hand, a bearing portion (54) able to collaborate with a stop (49) provided on the locking lever (41) so that as the latch rotates towards its open position, the cam profile causes the cam follower element and therefore the said bearing portion to move so as automatically to bring the locking lever into its unlocked position.

5. Lock according to one of Claims 1 to 4, **characterized in that** the interior portion of the mechanical linkage means (C) is secured to a runner (37) which is guided by a slideway (38, 39) inside a sealed compartment (15) of the lock, along the opening travel of the mechanical linkage means, and which is able at the end of opening travel to collaborate with a contact switch (60) for opening from the outside to trigger the emission of an opening command signal to an electric motor (16) to assist with opening, which electric motor is able to drive a lever (9) for opening from the outside to actuate the pawl (5).

6. Lock according to Claims 2 and 5 taken in combination, **characterized in that** the said actuating lever is a backup opening lever (32), for use in the event of electrical failure or in the event of the vehicle having a flat battery, able to be moved by the linkage means (C) under the action of the means of operation from the outside, over an additional travel beyond the opening travel needed to actuate the contact switch (60), the said backup lever being able, during the said additional travel, to move the lever (9) for opening from the outside with a view to releasing the latch (4).

7. Lock according to Claim 6, **characterized in that** the backup lever (32) is subject to a return spring of high stiffness returning it towards its rest position.

8. Lock according to one of Claims 1 to 7, **characterized in that** the locking mechanism comprises a reversible electric motor (52) for driving the locking lever (41) between its locked and unlocked positions.

## Patentansprüche

1. Kraftfahrzeugtürschloss, enthaltend: einen Riegel (4), der eine Zuhaltung festhalten kann, eine Sperre (5) zum Sichern des Riegels in Zuhaltungfesthaltestellung, einen Außenöffnungsmechanismus (32), um die Sperre in ihre Riegelfreigabestellung zu betätigen, ein mechanisches Mittel (C) zum Verbinden nach außen, das aus einem flexiblen Kabel besteht, von dem ein äußeres Teil zum Verbinden mit einem Außenbetätigungsmittel bestimmt ist, wie etwa einem äußeren Türgriff oder Klappgriff, und von dem ein inneres Teil sich innerhalb des Schlossgehäuses (B) erstreckt und am freien Ende mit einem Ansatzstück (36) versehen ist, das den Außenöffnungsmechanismus betätigen kann, um mit Ansprechen auf die Betätigung des Außenbetätigungsmittels das Öffnen des Schlosses hervorzurufen, und einen Deaktivierungsmechanismus mit einem bistabilen Deaktivierungshebel (41), um das Schloss in eine Deaktivierungs- bzw. Aktivierungsstellung zu bringen, **dadurch gekennzeichnet, dass** das Ansatzstück (36) so angeordnet ist, dass es von einem Arm (47) des Deaktivierungshebels (41) in einer im wesentlichen senkrecht zur Kabelverlagerungsrichtung verlaufenden Richtung verlagert werden kann, damit das Ansatzstück in Deaktivierungsstellung des Schlosses Außenöffnungsmechanismus entweicht und in Aktivierungsstellung das Ansatzstück in Stellung zum Zusammenwirken mit dem Außenöffnungsmechanismus gebracht wird, wobei die dem Verbindungskabel eigene Nachgiebigkeit genutzt wird, um die Verbindung zwischen dem Außenbetätigungsmittel und dem Öffnungsmechanismus zum Deaktivieren des Schlosses zu lösen, und die dem Verbindungskabel eigene Dehnbarkeit, die das Ansatzstück in seine Ruhestellung zurückholt, für die Aktivierungsstellung des Schlosses genutzt wird.

2. Schloss nach Anspruch 1, **dadurch gekennzeichnet, dass** der Außenöffnungsmechanismus einen Betätigungshebel (32) enthält, der an einem Ende mit einer Gabel (35) versehen ist, zwischen deren Schenkel das innere Teil des Kabels (C) in Aktivierungsstellung des Schlosses durchtritt, wobei der Abstand der Schenkel kleiner als die Abmessung des genannten Ansatzstückes (36) ist, damit letzteres den genannten Betätigungshebel mitnehmen kann, wobei das innere Teil des Kabels und dessen Ansatzstück in Deaktivierungsstellung des Schlosses der genannten Gabel entweichen.

3. Schloss nach Anspruch 2, **dadurch gekennzeichnet, dass** die Schenkel der Gabel (35) an ihrem freien Ende eine Führungsrampe (35a) enthalten, um das Ansatzstück (36) des Kabels (C) in seine entwichene Deaktivierungsstellung zu führen, wenn das Kabel unter der Wirkung des Außenbetätigungsmittels eine Zugkraft erfährt.

4. Schloss nach einem der Ansprüche 1 bis 3, **dadurch gekennzeichnet, dass** es ein automatisches Aktivierungsmittel zum Öffnen enthält, das einerseits ein Nockennachführelement (13a) enthält, das mit einem am Riegel (4) vorgesehenen Nockenprofil (4a) zusammenwirkt, und andererseits einen Abstützbereich (54) aufweist, der mit einem am Deaktivierungshebel (41) vorgesehenen Anschlag (49) zusammenwirken kann, so dass bei Drehung des Riegels in seine Öffnungsstellung das Nockenprofil eine Verlagerung des Nockennachführelements und damit des Abstützbereichs bewirkt, so dass der Deaktivierungshebel automatisch in seine Aktivierungsstellung gebracht wird.

5. Schloss nach einem der Ansprüche 1 bis 4, **dadurch gekennzeichnet, dass** das innere Teil des mechanischen Verbindungsmittels (C) fest mit einem Schieber (37) verbunden ist, der von einer Gleitschiene (38, 39) innerhalb eines dichten Raums (15) des Schlosses entlang dem Öffnungsweg des mechanischen Verbindungsmittels geführt wird und am Öffnungswegende mit einem Außenöffnungskontaktgeber (60) zusammenwirken kann, um das Ausgeben eines Öffnungssteuersignals an einen Elektromotor (16) zur Öffnungsunterstützung auszulösen, welcher Elektromotor einen Außenöffnungshebel (9) antreiben kann, um die Sperre (5) zu betätigen.

6. Schloss nach Anspruch 2 und 5 in Kombination, **dadurch gekennzeichnet, dass** der genannte Betätigungshebel ein Notöffnungshebel (32) für den Fall eines Stromausfalls bzw. einer erschöpften Fahrzeugbatterie ist, der unter der Wirkung des Außenbetätigungsmittels vom Verbindungsmittel (C) um ein Übermaß über den zum Betätigen des Kontaktgeberes (60) erforderlichen Öffnungsweg hinaus verlagert werden kann, wobei der genannte Nothebel bei der Verlagerung um das Übermaß den Außenöffnungshebel (9) verlagern kann, um den Riegel (4) freizugeben.

7. Schloss nach Anspruch 6, **dadurch gekennzeichnet, dass** der Nothebel (32) von einer Rückholfeder mit großer Federsteife in seine Ruhestellung beaufschlagt wird.

8. Schloss nach einem der Ansprüche 1 bis 7, **dadurch gekennzeichnet, dass** der Deaktivierungsmechanismus einen Elektroumkehrmotor (52) enthält, um den Deaktivierungshebel (41) zwischen seiner Deaktivierungsstellung und seiner Aktivierungsstellung zu verlagern.
